# EUROPÄISCHE PATENTSCHRIFT

(11) **EP 0 040 326 B1**
(45) Veröffentlichungstag und Bekanntmachung des Hinweises auf die Patenterteilung: **31.10.1984**
(21) Anmeldenummer: 81102877.8
(22) Anmeldetag: 14.04.1981
(51) Int. Cl.: E01F 9/01, E02D 27/42

(54) **Fundament für Schilderpfosten**
Foundation for sign-carrying posts
Fondation pour poteaux porteurs de panneaux

(30) Priorität: 21.05.1980 DE 3019342
(43) Veröffentlichungstag der Anmeldung: 25.11.1981
(73) Patentinhaber: Lorenz, Siegfried, D-4447 Hopsten-Schale (DE)
(72) Erfinder: Hinrichs, Kurt, D-4455 Wietmarschen 1 (DE)
(74) Vertreter: Habbel, Hans-Georg, Dipl.-Ing.

## Beschreibung

Die Erfindung betrifft ein Fundament aus Fertigteilen für Schilderpfosten.

Bekannt sind relativ schwere Rohrpfostenfertigfundamente, in die die Pfosten von oben hineingestellt und angekeilt werden (DE-U-69448 101). Die Anwendung dieser Sockelsteine ist wegen ihres großen Eigengewichtes sehr mühevoll und nur in Bereichen mit fester Oberfläche (Gehwege o. ä.) sinnvoll. Außerdem müssen diese Sockelsteine beim Setzen sorgfältig ausgerichtet werden. Bekannt sind ferner Bodenhülsen aus feuerverzinktem Stahlrohr, in die die Rohrpfosten mittels einer Feststellvorrichtung befestigt werden (DE-U-71 256 683). Sie sind nur für solche relativ seltenen Fälle von Vorteil, in denen in ständigem Wechsel Rohrpfosten aufgestellt und wieder entfernt werden müssen.

Aus der CH-A-340433 wurde ein Sockel als Fundament für Verkehrstafeln bekannt, der aus mehreren gleichen, aufeinandergesetzten und vertikal ineinandergreifenden Formsteinen besteht. Dabei wurden flache Platten mit einer zentralen Öffnung verwendet, so daß diese Platten stets oben auf den Pfosten aufgeschoben werden müssen.

Der Erfindung liegt die Aufgabe zugrunde, das Verfahren der Fundamentierung aufzustellender und das Nachrüsten solcher bereits ohne Fundament aufgestellter Schilderpfosten weiter zu vereinfachen. Diese Aufgabe wird erfindungsgemäß nach dem kennzeichnenden Teil des Patentanspruches gelöst.

Dieses Fundamentformteil für Schilderpfosten kann seitlich auf den Rohrpfosten geschoben werden. Paarweise angebracht, mit den Zapfen gegensinnig ineinander verzahnt, ergeben die Formteile ein sicheres Fundament gegen alle Kippmomente. In Verbindung mit dem üblichen Rundstahlanker, der den Pfosten gegen Verdrehung sichert, erhält die Aufstellvorrichtung durch diese Kombination eine optimale Standsicherheit. Bei Bedarf (z. B. besonders große Windangriffsfläche) können auch mehrere Formteile angebracht und ineinander verzahnt werden.

Die mit der Erfindung erzielbaren Vorteile bestehen insbesondere darin, daß entgegen den herkömmlichen Verfahren die entwickelten Fundamentformteile unproblematisch an den bereits aufgestellten und ausgerichteten Pfosten angebracht und im Erdreich eingebettet werden können. Die Handhabung ist leicht. Die Fundamentfertigteile sind immer wieder zu verwenden. Es tritt kein Materialverlust ein, wie dies z. B. beim Umsetzen von einbetonierten Pfosten der Fall ist. Die Fundamentformteile können in kleiner Menge von Unterhaltungsfahrzeugen ständig mitgeführt werden. Bereits ohne Fundament aufgestellte Rohrpfosten können leicht nachgerüstet werden.

Ein Ausführungsbeispiel der Erfindung ist in der Zeichnung dargestellt. Es zeigt
Fig. 1 in perspektivischer Darstellung die Gestalt und die Anbringungsweise der Fundamentformteile für Schilderpfosten, und
Fig. 2 die Draufsicht auf zwei zu einem Fundament verzahnte Formteile.

Das dargestellte Fundament besteht aus zwei Formteilen (1). Jedes Formteil (1) weist einen vertikal durchgehenden Langschlitz (2) und drei lotrecht gerichtete zapfenförmige Vorsprünge (4, 5) auf. Die Formteile (1) werden seitlich in Pfeilrichtung auf den Schilderpfosten (3) aufgeschoben und versetzt aufeinander gestellt. Dabei greift der Zapfen (4) in den Langschlitz (2) des benachbarten Formteiles (1) ein und begrenzt diesen. Die beiden anderen Zapfen (5) liegen an der der Schlitzöffnung gegenüberliegenden Stirnfläche des benachbarten Formteiles (1) an.

## Patentansprüche

Fundament aus Fertigteilen für Schilderpfosten aus mindestens zwei gleichen, aufeinandergesetzten und vertikal ineinander greifenden Formteilen (1) dadurch gekennzeichnet, daß jedes Formteil (1) einen zur einen Stirnfläche hin offenen vertikal durchgehenden Langschlitz (2) zur Aufnahme des Schilderpfostens (3) und lotrechte zapfenförmige Vorsprünge (4, 5) aufweist, von denen bei jeweils paarweise in gegeneinander gekehrter Lage versetzt aufeinander angeordneten Formteilen (1) der eine Vorsprung (4) in den Langschlitz (2) des benachbarten Formteiles (1) hineinragt und diesen gegen die erwähnte Stirnfläche schließt und weitere zapfenförmige Vorsprünge (5) an der der Schlitzöffnung gegenüberliegenden Stirnfläche des benachbarten Formteiles (1) anliegen.

## Claims

Foundation of precast components for signposts, consisting of at least two identical precast components (1) mounted on top of one another and interlocking vertically, characterized in that each precast component (1) has a vertical continuous longitudinal slot (2), opening out at one face and used for the purpose of holding the signpost (3), as well as vertically aligned tenon- shaped projections (4 and 5). The precast components (1) are arranged in twos, one on top of the other, offset and facing one another. One of the tenons (4) projects into the longitudinal slot (2) of the adjacent precast component (1) and closes its aforementioned face. Other tenon- shaped projections (5) make contact with the face of the adjacent precast component (1) opposite the slot opening.

## Revendications

Fondament composé de préformés pour poteaux de panneaux de signalisation, consistant au minimum en deux préformés (1) identiques, posés l'une sur l'autre encastrés verticalement l'un dans l'autre et possédant les caractéristiques suivantes: chaque préformé (1) a une fente longue verticale continue (2) ouvrant sur l'une des surfaces extérieures pour recevoir le poteau de panneau de signalisation (3) et des parties en saillie d'aplomb en forme de tenon (4, 5). Lorsque les préformés (1) sont adaptés l'un à l'autre en position inverse, l'une des parties en saillie (4) s'insère dans la fente longue (2) du second préformé (1) et ferme ainsi la surface extérieure déjà mentionnée, tandis que les autres parties en saillie en forme de tenon (5) viennent s'adapter contre la surface extérieure opposée à la fente du second préformé (1 ).
